# EUROPÄISCHE PATENTSCHRIFT

(11) **EP 0 872 813 B1**
(45) Veröffentlichungstag und Bekanntmachung des Hinweises auf die Patenterteilung: **19.08.2009**
(21) Anmeldenummer: 98106043.7
(22) Anmeldetag: 02.04.1998
(51) Int. Cl.: G07C 5/08

(54) **Unfalldatenspeicher mit einem Stillstandsspeicher zur Bereitstellung eines Datensatzes zur Unfallrekonstruktion**
Accident data recorder with a standstill memory for providing a data set for accident reconstruction
Enregistreur de données d'accident avec une mémoire d'arrêt pour fournir un ensemble de données pour la reconstruction d'un accident

(30) Priorität: 19.04.1997 DE 19716508
(43) Veröffentlichungstag der Anmeldung: 21.10.1998
(73) Patentinhaber: Continental Automotive GmbH, 30165 Hannover (DE)
(72) Erfinder: Hertzner, Alfred, Dr. Dipl.-Phys., 78089 Unterkirnach (DE); Gutsch, Werner, Dipl.-Phys., 78126 Königsfeld (DE)

(56) Entgegenhaltungen:
- DE-A- 2 818 388
- DE-A- 3 405 757
- DE-A- 4 103 599
- DE-A- 4 218 397

## Beschreibung

Die Erfindung betrifft einen Unfalldatenspeicher mit einem Stillstandsspeicher zur Bereitstellung eines Datensatzes zur Unfallrekonstruktion gemäß dem Oberbegriff des ersten Anspruchs.

Die Registrierung von Datensätzen für eine Unfallrekonstruktion mit einem in einem Fahrzeug angeordneten Unfalldatenspeicher ist an sich bekannt. Die Datensätze bestehen aus fortlaufend in einem zeitlichen Takt mit Beschleunigungssensoren und einem Impulsgeber erfaßten Bewegungsdaten sowie Zustandsdaten, die den Betriebszustand verschiedener Fahrzeugaggregate desjenigen Fahrzeugs angeben, das zur Speicherung derartiger Datensätze mit einem Unfalldatenspeicher ausgerüstet ist. Die Datensätze geben den Verlauf bestimmter charakteristischer Meßgrößen über einen definierten Meßzeitraum wieder, wobei der in seiner Dauer fest umrissene Meßzeitraum erst durch den Zeitpunkt, zu dem von der Steuereinheit des Unfalldatenspeichers ein Steuerbefehl für die Datensatzregistrierung ausgelöst wird, in seiner zeitlichen Lage fixiert wird. Der genannte Steuerbefehl wird jeweils dann ausgelöst, wenn Verlauf, Intensität und Dauer der erfaßten Meßgrößen zuvor festgelegte Kriterien erfüllen, die erfahrungsgemäß auf eine Unfallsituation hindeuten. Bei herkömmlichen Unfalldatenspeichern bilden derartige Kriterien das Blockieren der Fahrzeugräder oder das Auftreten einer starken negativen Beschleunigung zum Beispiel durch eine Vollbremsung.

Ein solcher Unfalldatenspeicher ist aus Dokument DE-A-4218397 bekannt.

Zu den Bewegungsdaten zählen insbesondere die Längs- und die Querbeschleunigung des Fahrzeugs, die mit geeigneten mit dem Unfalldatenspeicher in Verbindung stehenden Beschleunigungssensoren erfaßt werden, sowie die Fahrzeuggeschwindigkeit, die unter Verwendung eines im Fahrzeug angeordneten Impulsgebers ermittelt wird, wobei der Impulsgeber die Rotation eines mit der Fahrzeugbewegung in Verbindung stehenden Getriebe- oder Fahrzeugrades detektiert.

Der vorliegende Vorschlag zeigt ergänzend zu herkömmlichen Unfalldatenspeichern eine Lösung für solche Unfallsituationen auf, die mit der üblicherweise eingesetzten Registrierung nicht oder nur unzureichend erfaßt werden. So gibt es Unfallsituationen, die sich nicht durch massive Änderungen in den Meßwerten für die Bewegungsdaten auszeichnen und deshalb mit einem herkömmlichen Unfalldatenspeicher, der zur Auslösung der Datensatzregistrierung beispielsweise allein die sensierten Beschleunigungen auswertet, nicht erfaßbar sind. Dazu zählen Unfälle, bei denen die Unfallbeteiligten in einem großen Massenverhältnis zueinander sehen (z.B. Kollision eines Motorrades mit einem Reisebus), was dazu führt, daß übliche Algorithmen zur Datenregistrierung, die den Auslösekriterien zugrunde liegen, aufgrund des geringen Impulsübertrages von der kleineren auf die größere Masse eben nicht auslösen und damit versagen.

Es ist das Ziel der vorliegenden Erfindung, auch für Unfälle, die mit einem herkömmlichen Unfalldatenspeicher schwer detektierbar sind, einen Datensatz zur Unfallrekonstruktion bereitzustellen. Die Aufgabe wird durch einen Unfalldatenspeicher mit den Merkmalen des ersten Anspruchs gelöst. Die übrigen Ansprüche betreffen Weiterbildungen der gefundenen Lösung.

Die Lösung sieht vor, einen Unfalldatenspeicher mit einem Stillstandsspeicher auszurüsten, der durch die Steuereinheit derart gesteuert wird, daß jeweils dann ein Datensatz registriert wird, wenn folgende drei Kriterien gleichzeitig erfüllt sind:
a) die mit dem im Fahrzeug angeordneten Impulsgeber bestimmte Fahrzeuggeschwindigkeit hat seit mindestens zwei Sekunden den Wert Null;
b) die betragsmäßigen Änderungen zweier in einem zeitlichen Abstand Δt aufeinanderfolgender Meßwerte für die Längs- und Querbeschleunigung des Fahrzeugs sind seit mindestens zwei Sekunden unter einen vorgegebenen Wert a gesunken;
c) seit der letzten nach diesen Kriterien ausgelösten Datensatzregistrierung wurde das Fahrzeug um mindestens 100 Meter bewegt.

Der erwähnte Datensatz besteht aus fortlaufend in einem zeitlichen Takt mit Beschleunigungssensoren und einem Impulsgeber erfaßten Bewegungsdaten sowie Zustandsdaten verschiedener Fahrzeugaggregate desjenigen Fahrzeugs, in dem der Unfalldatenspeicher eingebaut ist. Der Meßzeitraum zur Erhebung der den Datensatz bildenden Meßdaten wird in seiner zeitlichen Lage erst durch die gleichzeitige Erfüllung der drei genannten Kriterien festgelegt. Somit reicht weder das Blockieren der Fahrzeugräder noch eine Vollbremsung für sich allein genommen für eine Datensatzregistrierung aus.

Der im zweiten Registrierungskriterium erwähnte, vorgegebene Wert a, unter den die betragsmäßigen Änderungen zweier aufeinanderfolgender Meßwerte der Längs- und Querbeschleunigung des Fahrzeugs zur Auslösung einer Datensatzregistrierung absinken müssen, soll für beide Beschleunigungen jeweils vorzugsweise im Wertebereich zwischen 0,5 m/s² und weniger als 1 m/s² liegen, wobei der zeitliche Abstand Δt zwischen zwei aufeinanderfolgenden Meßwerten vorzugsweise im Bereich zwischen 50 und 100 ms gewählt wird. Dieses Merkmal erfaßt Unfallsituationen, bei denen sich das Fahrzeug in einer Schieflage befindet, indem es z.B. an einer Böschung oder in einem Graben eine geneigte Position einnimmt, so daß von den dem Unfalldatenspeicher zugeordneten Beschleunigungssensoren eine Komponente des Erdgravitationsfeldes erfaßt wird.

Für die Praxis ist es vorteilhaft, wenn der Unfalldatenspeicher mindestens zwei nach den genannten Kriterien ausgelöste Datensatzregistrierungen als voneinander getrennte Ereignisse speichern kann.

Ein herkömmlicher Unfalldatenspeicher wird lösungsgemäß zusätzlich mit einem von der Steuereinheit steuerbaren Stillstandsspeicher ausgerüstet, der dann, wenn die vorgenannten drei Kriterien gleichzeitig erfüllt sind, einen Datensatz speichert. Dabei überschreibt jeder neue Datensatz einen älteren dort im Stillstandsspeicher befindlichen Datensatz, sofern der Stillstandsspeicher nicht von seiner Konzeption her zum Speichern mehrerer Unfallereignisse ausgelegt ist. Der Steuerbefehl zur Auslösung der erfindungsgemäßen Datensatzregistrierung kommt von der Steuereinheit des Unfalldatenspeichers, die anhand der fortlaufend eingehenden Meßwerte prüft, ob die genannten drei Kriterien erfüllt sind.

Um im Bedarfsfall eine Sicherung des zuerst gespeicherten Datensatzes sicherzustellen, ist der Unfalldatenspeicher so auszurüsten, daß ein durch den Fahrer betätigbares und signaltechnisch mit dem Unfalldatenspeicher verbundenes Bedienelement vorgesehen ist, durch das die Überschreibbarkeit des im Stillstandsspeicher befindlichen Datensatzes unterbunden werden kann. Dieses Merkmal gibt dem Fahrer die Möglichkeit, bewußt darauf Einfluß zu nehmen, welcher Datensatz gespeichert bleiben soll.

Die vorgeschlagene Lösung hat den Vorteil, daß sie in jedem Fall stets einen für eine vorliegende Unfallsituation relevanten Datensatz speichert. So wird z.B. bei einem Fahrzeug, das auf Glatteis mit blockierten Rädern schleudert, der betreffende Datensatz tatsächlich erst beim Eintreten des Fahrzeugstillstands bzw. beim Vorliegen der anspruchsgemäß einen Fahrzeugstillstand kennzeichnenden Kriterien abgelegt. Der vorgeschlagene Unfalldatenspeicher vermag den Zeitpunkt zur Auslösung des Steuerbefehls für die Datensatzregistrierung bedarfsgerecht festzulegen, so daß die zeitliche Lage des Meßzeitraum derart gewählt wird, daß er für die vorliegende Unfallsituation aussagekräftige Daten beinhaltet. Dieses Vergehen optimiert die zeitliche Lage des Meßzeitraums, was wichtig ist, da der Meßzeitraum aufgrund der begrenzten Speicherkapazität des Unfalldatenspeichers zumeist auf eine Dauer von weniger als 1 Minute begrenzt ist.

Auch wird verhindert, daß wichtige Daten dadurch überschrieben werden, daß das Fahrzeug, wie es in der Praxis oft vorkommt, noch kurz von der Unfallstelle, z.B. zum Freigeben der Fahrbahn entfernt wird. Ein Unfalldatenspeicher ohne die erfindungsgemäßen Merkmale würde auch bei einer nur geringfügigen Fahrzeugbewegung den für die vorliegende Unfallsituation relevanten Datensatz durch einen neuen überschreiben, weil der Unfalldatenspeicher nach der Fahrzeugbewegung einen neuen Fahrzeugstillstand detektiert. Die lösungsgemäßen Merkmale führen dazu, daß der Meßzeitraum für den zu registrierenden Datensatz in seiner zeitlichen Lage optimal fixiert und damit der Aussagegehalt der erfaßten Daten nicht durch in der Praxis häufig vorkommende Umstände beeinträchtigt wird.

## Patentansprüche

1. Unfalldatenspeicher mit einem Stillstandsspeicher zur Bereitstellung eines Datensatzes zur Unfallrekonstruktion,
a) wobei der Datensatz aus fortlaufend in einem zeitlichen Takt erfaßten Bewegungsdaten sowie Zustandsdaten besteht,
b) wobei die Bewegungsdaten von einem im Fahrzeug angeordneten, Wegimpulse erfassenden Impulsgeber und von Beschleunigungssensoren geliefert werden und die Beschleunigungssensoren zumindest die Längs- und Querbeschleunigung des Fahrzeugs erfassen,
c) wobei die Zustandsdaten den Betriebszustand verschiedener Fahrzeugaggregate desjenigen Fahrzeugs angeben, in dem sich der Unfalldatenspeicher befindet,
d) und wobei der Unfallfalldatenspeicher eine Steuereinheit besitzt,
**dadurch gekennzeichnet,**
**daß** die zeitliche Festlegung des Meßzeitraums zur Registrierung des Datensatzes dadurch erfolgt, daß die Steuereinheit die Registrierung des Datensatzes in dem Stillstandsspeicher dann veranlaßt, wenn gleichzeitig folgende Kriterien erfüllt sind:
e) die aus den Wegimpulsen des Impulsgebers errechnete Fahrzeuggeschwindigkeit hat seit mindestens zwei Sekunden den Wert Null;
f) die betragsmäßigen Änderungen zweier in einem zeitlichen Abstand Δt aufeinanderfolgender Meßwerte für die Längs- und Querbeschleunigung des Fahrzeugs sind seit mindestens zwei Sekunden unter einen vorgegebenen Wert a gesunken;
g) seit der letzten nach diesen Kriterien ausgelösten Datensatzregistrierung wurde das Fahrzeug um mindestens 100 Meter bewegt.

2. Unfalldatenspeicher nach Anspruch 1, **dadurch gekennzeichnet, daß** der vorgegebene Wert a, unter den die betragsmäßigen Änderungen zweier aufeinanderfolgender Meßwerte für die Längs- und Querbeschleunigung des Fahrzeugs zur Auslösung einer Datensatzregistrierung absinken müssen, für beide Beschleunigungen im Wertebereich zwischen 0,5 m/s² und weniger als 1 m/s² liegt, wobei der zeitliche Abstand Δt zwischen zwei aufeinanderfolgenden Meßwerten im Bereich zwischen 50 und 100 ms gewählt wird.

3. Unfalldatenspeicher nach einem der vorangegangenen Ansprüche, **dadurch gekennzeichnet, daß** mindestens zwei nach den genannten Kriterien ausgelöste Datensatzregistrierungen als voneinander getrennte Ereignisse speicherbar sind.

4. Unfalldatenspeicher nach einem der vorangegangenen Ansprüche, **dadurch gekennzeichnet, daß** ein durch den Fahrer betätigbares und signaltechnisch mit dem Unfalldatenspeicher verbundenes Bedienelement vorgesehen ist, durch das die Überschreibbarkeit des im Stillstandsspeicher befindlichen Datensatzes unterbunden wird.

## Claims

1. Accident data recorder with a standstill memory for providing a data set for accident reconstruction,
a) wherein the data set is composed of movement data which are detected continuously in a clock cycle, as well as of status data,
b) wherein the movement data are supplied by a pulse generator which is arranged in the vehicle and detects distance pulses, and by acceleration sensors, and the acceleration sensors detect at least the longitudinal acceleration and the lateral acceleration of the vehicle,
c) wherein the status data indicate the operating state of various vehicle assemblies of that vehicle in which the accident data recorder is located,
d) and wherein the accident data recorder has a control unit,
**characterized**
**in that** the chronological definition of the measurement time period for the registration of the data set is carried out by the control unit bringing about the registration of the data set in the standstill memory when the following are met simultaneously:
e) the vehicle velocity calculated on the basis of the distance pulses has had the value zero for at least two seconds;
f) the changes, in terms of absolute value, in two measured values, which follow one another at a time interval Δt, for the longitudinal acceleration and the lateral acceleration of the vehicle have dropped below a predefined value a for at least two seconds;
g) the vehicle has moved by at least 100 metres since the last data set registration triggered according to these criteria.

2. Accident data recorder according to Claim 1, **characterized**
**in that** the predefined value a, below which the changes, in terms of absolute value, in two successive measured values for the longitudinal acceleration and the lateral acceleration of the vehicle have to drop in order to trigger a data set registration, is in the value range between 0.5 m/s² and less than 1 m/s² for both accelerations, wherein the time interval Δt between two successive measured values is selected to be in the range between 50 and 100 ms.

3. Accident data recorder according to one of the preceding claims, **characterized in that** at least two data set registrations triggered according to the specified criteria can be stored as events which are separate from one another.

4. Accident data recorder according to one of the preceding claims, **characterized in that** an operator control element which can be activated by the driver and which can be connected to the accident data recorder by signalling equipment is provided, which operator control element prevents the data set which is located in the standstill memory from being overwritten.

## Revendications

1. Enregistreur de données d'accident avec une mémoire d'arrêt destinée à délivrer un jeu de données permettant la reconstruction d'un accident,
a) où le jeu de données se compose de données concernant le déplacement saisies en continu sur la base d'une cadence temporelle, ainsi que de données d'état de fonctionnement,
b) où les données concernant le déplacement sont fournies par un générateur d'impulsions monté dans le véhicule, lequel générateur détecte des impulsions relatives au chemin parcouru, et par des détecteurs d'accélération et où les détecteurs d'accélération détectent au moins l'accélération longitudinale et l'accélération transversale du véhicule,
c) où les données d'état de fonctionnement indiquent l'état de fonctionnement de divers groupes fonctionnels du véhicule dans lequel se trouve l'enregistreur de données d'accident et
d) où l'enregistreur de données d'accident comporte une unité de commande,
**caractérisé par le fait**
**que** la définition dans le temps de la période de mesure pour l'enregistrement du jeu de données est fixée par le fait que l'unité de commande provoque l'enregistrement du jeu de données dans la mémoire d'arrêt lorsque, simultanément, les critères suivants sont remplis:
e) la vitesse du véhicule calculée à partir des impulsions relatives au chemin parcouru provenant du générateur d'impulsions a depuis au moins deux secondes la valeur zéro;
f) la différence entre deux valeurs successives de mesure de l'accélération longitudinale et de l'accélération transversale du véhicule séparées par un écart de temps Δt est depuis au moins deux secondes inférieure à une valeur donnée a;
g) depuis le dernier enregistrement d'un jeu de données déclenché par ces critères, le véhicule s'est déplacé de 100 mètres au moins.

2. Enregistreur de données d'accident selon la revendication 1, **caractérisé par le fait que** la valeur donnée a, sous laquelle la différence entre deux valeurs successives de l'accélération longitudinale et de l'accélération transversale du véhicule doit baisser pour déclencher un enregistrement d'un jeu de données, se trouve, pour les deux accélérations, dans une plage de valeurs comprise entre 0,5 m/s² et moins de 1 m/s², l'écart de temps Δt entre deux valeurs successives de mesure étant choisi entre 50 et 100 ms.

3. Enregistreur de données d'accident selon l'une des revendications précédentes, **caractérisé par le fait que** au moins deux enregistrements de jeux de données déclenchés selon les critères cités peuvent être mémorisés en tant qu'événements distincts l'un de l'autre.

4. Enregistreur de données d'accident selon l'une des revendications précédentes, **caractérisé par le fait qu'**il est prévu un élément de commande pouvant être actionné par le conducteur et relié, en ce qui concerne les signaux, à l'enregistreur de données d'accident, grâce auquel l'écrasement du jeu de données qui se trouve dans la mémoire d'arrêt peut être éliminé.
